# EUROPÄISCHE PATENTSCHRIFT

(11) **EP 1 006 033 B1**
(45) Veröffentlichungstag und Bekanntmachung des Hinweises auf die Patenterteilung: **18.08.2004**
(21) Anmeldenummer: 99120340.7
(22) Anmeldetag: 12.10.1999
(51) Int. Cl.: B61D 15/06, B61D 17/06, B61G 11/16

(54) **Kollisionsschutzeinrichtung für spurgeführte Stadtverkehrsfahrzeuge**
Anti-collision device for track guided vehicles for urban transport
Dispositif anti-collision pour véhicules guidés pour le transport urbain

(30) Priorität: 03.12.1998 DE 19855830
(43) Veröffentlichungstag der Anmeldung: 07.06.2000
(73) Patentinhaber: DWA Deutsche Waggonbau GmbH, 12526 Berlin (DE)
(72) Erfinder: Heidgen, Karsten, Dipl.-Ing. (FH), 10407 Berlin (DE); Hentschel, Harald, Dipl.-Ing., 04741 Gersdorf-Möhrsdorf (DE); Scharf, Steffen, Dipl.-Ing., 14482 Potsdam (DE); Fink, Marco, 10551 Berlin (DE)
(74) Vertreter: Akers, Noel James

(56) Entgegenhaltungen:
- CH-A- 265 703
- DE-A- 4 305 490
- DE-C- 635 018
- FR-A- 2 715 904

## Beschreibung

Die Erfindung bezieht sich auf eine Kollisionsschutzeinrichtung für spurgeführte Stadtverkehrsfahrzeuge, die an den Fahrzeugenden im Bereich des Fahrzeugkopfes angeordnet ist und aus einer Stoßstange, die durch zwei reversibel arbeitende Stoßdämpfer getragen wird und mit einer Abrißverbindung und einer anschließenden Führung versehen ist und aus einem deformierbaren Vorbau besteht.

Spurgeführte Stadtverkehrsfahrzeuge sind wesentlich häufiger in Unfälle verwickelt als Fahrzeuge auf Vollbahnstrecken, weshalb besonderer Handlungsbedarf hinsichtlich der Verbesserung des Kollisionsschutzes besteht. Dabei sind auch die Aspekte des Partnerschutzes zu berücksichtigen, da es sich häufig um Unfälle mit anderen Verkehrsteilnehmern handelt. Aus Unfallanalysen ist bekannt, daß die vorhandenen Lösungen für einen Kollisionsschutz nicht ausreichend sind. Dies bezieht sich auf Unfälle mit allen Verkehrsteilnehmern.

Durch die DE 38 18 839 C2 ist eine Vorrichtung bekannt, bei der ein abnehmbarer Kopf einer Mittelpufferkupplung gegen eine umgreifende Raumschutzstange ausgetauscht wird. Die Raumschutzstange wird dabei durch eine Schwenksicherung an den Enden festgelegt. Auf das gleiche Prinzip baut die beschriebene Vorrichtung nach DE 39 31 171 C2 auf. Der Unterschied besteht in der Lösung der Schwenksicherung. Ein Nachteil dieses Prinzips ist, daß nach Erschöpfung des Hubes der Stoßsicherung die Vorrichtung eine Deformation des Vorbaus behindert, da sie sich nicht aus der Verformungszone verschieben läßt. Ein weiterer Nachteil ist, daß bei außermittigem Aufprall, der beim Zusammenstoß mit Personenkraftwagen laut Unfallanalysen der häufigste Fall ist, eine reversible Energieaufnahme über die mittig angeordnete Kupplungspatrone aufgrund der hohen Momente kaum möglich ist. Aus der Praxis ist eine Einrichtung bekannt, ausgeführt bei der Straßenbahn Dresden Typ NGT6 DD, bei der ein Raumschutzträger von zwei Stoßdämpfern getragen wird. Auch bei dieser Lösung besteht das Problem, daß die Kollisionschutzeinrichtung nach Ausschöpfung des Hubes die Deformation behindert.

Der Erfindung liegt das Problem zugrunde, eine Kollisionsschutzeinrichtung für spurgeführte Stadtverkehrsfahrzeuge zu schaffen, welche die Nachteile bekannter Lösungen überwindet, indem sie eine lokale Deformation im Frontbereich ermöglicht und die Auswirkungen auf Fahrzeug und Insassen beim Zusammenstoß mit anderen Verkehrsteilnehmern reduziert.

Die Aufgabe wird erfindungsgemäß durch die Merkmale des Patentanspruchs 1 gelöst. Vorteilhafte Weiterbildungen der Erfindung gehen aus dem Unteranspruch 2 hervor. Die Kollisionsschutzeinrichtung besteht in der ersten Stufe aus einer Stoßstange, die von reversibel arbeitenden Stoßdämpfern getragen wird. Die Stoßdämpfer ragen um die Länge Y über die Struktur hinaus. Diese ergibt sich aus dem Hub Z und dem Abrißweg Q. Durch die Stoßdämpfer werden Zusammenstöße mit geringer kinetischer Energie abgefangen. Nach Ausschöpfung des Hubes der Stoßdämpfer kommt es zum Versagen der Abreißverbindungen. Der feststehende Teil der Stoßdämpfer, dessen Länge W sich aus dem gewünschten Deformationsweg X des Vorbaus und dem Abrißweg Q ergibt, schiebt sich in die Führungen, wobei die Länge T des Freiraums hinter der Abreißverbindung genauso groß ist wie die Länge W des feststehenden Teils der Stoßdämpfer. Dadurch weicht die Stoßstange nahezu kraftlos und geführt zurück. In der zweiten Stufe werden die Kräfte ausschließlich in den Vorbau eingeleitet, der sich direkt von der Front aus deformieren kann. Wahlweise kann diesem ein Deformationselement vorgeschaltet werden, wobei die Stoßstange dann um die Länge Y plus dem Deformationsweg V des Deformationselementes hervorstehen muß. Die Länge W des feststehenden Teils der Stoßdämpfer und die Länge T des Freiraums der Führungen ergibt sich dann aus dem Deformationsweg X des Vorbaus, dem Abrißweg Q und dem Deformationsweg V des Verformungselements.
Die Vorteile der Lösung bestehen darin, daß die in Crashsituationen zu erwartende Deformation im Frontbereich des Fahrzeuges kontrolliert realisiert wird. Dadurch reduzieren sich die Reparaturkosten erheblich und der Fahrgastraum wird vor Deformationen geschützt. Die Abreißverbindung an den Stoßdämpfern und die anschließende kraftlose Führung sorgen dafür, daß der Vorbau sich im Frontbereich ungestört deformieren kann. Durch Anordnung der Stoßstange unterhalb des Vorbaus, kann dieser nach dem Abreißen der Stoßdämpfer direkt an der Front verformt werden. Durch das zusätzliche Deformationselement vor dem Vorbau können Zusammenstöße mit Fahrzeugen, deren hervorstehende Struktur oberhalb der Stoßstange liegt, bis zu einer bestimmten kinetischen Energie ohne Verformung des Vorbaus abgefangen werden.

Ein Ausführungsbeispiel der Erfindung soll anhand der Zeichnungen näher erläutert werden. Die Zeichnungen zeigen in:
- Figur 1:: eine Seitenansicht der Kollisionsschutzeinrichtung nach Anspruch 1,
- Figur 2:: eine Seitenansicht der Kollisionsschutzeinrichtung nach Anspruch 1 und 2.

Aus Figur 1 ist ersichtlich, daß eine Sroßstange 1 von Stoßdämpfern 2 getragen wird. Die Stoßdämpfer 2 sind an einer Abreißverbindung 3 festgemacht, z.B. angeschraubt. Die Abreißverbindung 3 steckt in einer Führung 4 und ist mit einem Scherbund an dessen Flansch befestigt. Ein Vorbau 5 und die Führung 4 münden in einer Fahrzeugstruktur 6, die in der Zeichnung schematisch angedeutet ist. Beim Zusammenstoß wird zunächst die Stoßstange 1 um einen Hub Z der Stoßdämpfer 2 zurückgeschoben, nach Erschöpfung des Hubes Z steigt die Kraft an und der Scherbund der Abreißverbindung 3 schert am Flansch der Führung 4 ab. Während des Abrißvorganges wird die Stoßstange 1 um einen Abrißweg Q verschoben. Danach kommt es zur Krafteinleitung in den Vorbau 5 und dieser wird um einen erforderlichen Deformationsweg X deformiert. Der feststehende Teil der Stoßdämpfer 2 wird dabei um die Länge des Abrißweges Q plus den Deformationsweg X in die Führungen 4 verschoben. In Figur 2 ist eine Variante dargestellt, bei der zusätzlich ein Deformationselement 7 vor dem Vorbau 5 angeordnet ist. Die Stoßstange 1 steht somit um eine Länge Y plus Deformationsweg V hervor. Entsprechend ergibt sich eine Länge W des feststehenden Teils der Stoßdämpfer 2 und eine Länge T des Freiraums in den Führungen 4 aus dem Deformationsweg X des Vorbaus 5, dem Abrißweg Q und des Deformationsweges V des Deformationselementes 7.

### Aufstellung der verwendeten Bezugszeichen

- 1: Stoßstange
- 2: Stoßdämpfer
- 3: Abreißverbindung
- 4: Führung
- 5: Vorbau (mit integrierter Verformungszone)
- 6: Fahrzeugstruktur
- 7: Deformationselement

- Q: Abrißweg
- T: Länge
- V: Deformationsweg
- W: Länge
- X: Deformationsweg
- Y: Länge
- Z: Hub

## Patentansprüche

1. Kollisionsschutzeinrichtung für spurgeführte Stadtverkehrsfahrzeugen angeordnet an den Fahrzeugenden im Bereich des Fahrzeugkopfes, bestehend aus einer Stoßstange, die von zwei Stoßdämpfern getragen wird **dadurch gekennzeichnet, daß** die Stoßstange unter einem Vorbau (5) der Fahrzeugstruktur mit integrierter Verformungszone angeordnet ist, und daß die Stoßstange (1) um eine Länge (Y) über den Vorbau (5) hervorsteht,die sich aus einem Hub (Z) der Stoßdämpfer (2) und einem Abrißweg (Q) ergibt, daß nach Ausschöpfung des Hubes (Z) der Stoßdämpfer (2) Abreißverbindungen (3) versagen, wodurch die Stoßstange (1) durch kraftlose Verschiebung der Stoßdämpfer (2) in Führungen (4) zurückweicht, so daß der Vorbau (5) mit einer integrierten Verformungszone die Stoßverzerrung übernimmt und sich um einen Deformationsweg (X) deformieren kann, wobei eine Länge (W) des feststehenden Teils der Stoßdämpfer (2) und eine Länge (T) des Freiraums in den Führungen (4) mindestens so groß sein müssen wie der Deformationsweg (X) des gewünschten Verformungsweges des Vorbaus (5) plus dem Abrißweg (Q).

2. Kollisionsschutzeinrichtung nach Anspruch 1, **dadurch gekennzeichnet, daß** vor dem Vorbau (5) über der Stoßstange (1) ein Deformationselement (7) angeordnet ist, welches einen Deformationsweg (V) aufweist, daß die Stoßstange (1) um die Länge (Y) plus Deformationsweg (V) des Deformationselementes (7) hervorsteht und daß die Länge (W) des feststehenden Teils der Stoßdämpfer (2) und die Länge (T) des Freiraumes in den Führungen (4) mindestens so groß sein müssen wie der Deformationsweg (X) des Vorbaus (5), der Abrißweg (Q) und der Deformationsweg (V) des Deformationselementes (7).

## Claims

1. Collision protection device for track-guided city transport vehicles, arranged on the vehicle ends in the vicinity of the vehicle head, comprising a bumper carried by two impact absorbers, **characterised in that** the bumper is arranged under a projecting element (5) of the vehicle structure with integrated deformation zone and that the bumper (1) protrudes over the projecting element (5) by a length (Y) resulting from a travel (Z) of the impact absorber (2) and a tear-off distance (Q), that after exhaustion of the travel (Z) of the impact absorber (2), tear-off connections (3) fail whereby the bumper (1) deflects back under force-free movement of the impact absorbers (2) in guides (4) so that the projecting element (5) with an integral deformation zone takes over the impact distortion and can deform by a deformation distance (X), where a length (W) of the fixed part of the impact absorber (2) and a length (T) of the clear space in the guides (4) must be at least as large as the deformation distance (X) of the desired deformation travel of the projecting element (5) plus the tear-off distance (Q).

2. Collision protection device according to Claim 1, **characterised in that** before the projecting element (5) over the bumper (1) is arranged a deformation element (7) which has a deformation travel (V), that the bumper (1) protrudes by the length (Y) plus the deformation travel (V) of the deformation element (7) and that the length (W) of the fixed part of the impact absorber (2) and the length (T) of the clear space in the guides (4) must be at least as large as the deformation distance (X) of the projecting element (5), the tear-off distance (Q) and the deformation travel (V) of the deformation element (7).

## Revendications

1. Dispositif de protection anti-collision pour véhicules de circulation urbaine guidés par un rail disposé aux extrémités du véhicule sur la zone frontale du véhicule, composé d'un pare-chocs, lequel est retenu par deux amortisseurs de chocs, **caractérisé en ce que** le pare-chocs se situe sous une partie saillante (5) de la structure du véhicule comportant une zone de déformation intégrée, et **en ce que** le pare-chocs (1) dépasse d'une longueur (Y) au-delà de la partie saillante (5), résultante d'un parcours (Z) des amortisseurs de chocs (2) et d'un parcours de séparation (Q), car après la fin du parcours (Z) des amortisseurs de chocs (2), les connexions de séparation (3) cessent de fonctionner, et le pare-chocs (1) revient en arrière au moyen de guides (4) par un léger glissement des amortisseurs de chocs (2), de sorte que la partie saillante (5) assume la déformation due au choc sur une zone de déformation intégrée et peut se déformer sur un parcours de déformation (X), sur lequel une longueur (W) de la partie fixe des amortisseurs de chocs (2) et une longueur (T) de l'espace libre sur les guides (4) doivent être, au moins, aussi grandes que le parcours de déformation (X) du trajet de déformation désiré de la partie saillante (5) plus le parcours de séparation (Q) .

2. Dispositif de protection anti-collision selon la revendication 1, **caractérisé en ce que** devant la partie saillante (5) au-dessus du pare-chocs (1) se trouve un élément de déformation (7), présentant un parcours de déformation (V), car le pare-chocs (1) dépasse sur la longueur (Y) plus le parcours de déformation (V) de l'élément de déformation (7), et **en ce que** la longueur (V) de la partie fixe des amortisseurs de chocs (2) et la longueur (T) de l'espace libre sur les guides (4) doivent être, au moins, aussi grandes que le parcours de déformation (X) de la partie saillante (5), le parcours de séparation (Q) et le parcours de déformation (V) de l'élément de déformation (7).
